# EUROPÄISCHE PATENTSCHRIFT

(11) **EP 2 986 765 B1**
(45) Veröffentlichungstag und Bekanntmachung des Hinweises auf die Patenterteilung: **14.02.2018**
(21) Anmeldenummer: 14714622.9
(22) Anmeldetag: 21.03.2014
(51) Int. Cl.: D01H 5/66, D01H 5/26, D04B 9/14

(54) **STRECKWERK FÜR EINE STRICKMASCHINE**
DRAWING SYSTEM FOR A KNITTING MACHINE
BANC D'ÉTIRAGE POUR MACHINE À TRICOTER

(30) Priorität: 15.04.2013 DE 102013103738
(43) Veröffentlichungstag der Anmeldung: 24.02.2016
(73) Patentinhaber: SIPRA Patententwicklungs- und Beteiligungsgesellschaft mbH, 72461 Albstadt (DE)
(72) Erfinder: FLAD, Axel, 72393 Burladingen (DE); DZIADOSZ, Thomas, 72379 Hechingen (DE); SCHWAB, Manuel, 72127 Kusterdingen (DE)
(74) Vertreter: Kohler Schmid Möbus Patentanwälte
(86) Internationale Anmeldenummer: PCT/EP2014/055692
(87) Internationale Veröffentlichungsnummer: WO 2014/170087

(56) Entgegenhaltungen:
- CH-A2- 700 380
- DE-A1-102006 037 716

## Beschreibung

Die Erfindung betrifft ein Streckwerk für eine Strickmaschine zur Herstellung eines Faserverbandes aus einem Vorgarn mit über Riemchenwalzen geführten Doppelriemchen und einem Ausgangsdruckwalzenpaar, wobei die Riemchenwalzen und das Ausgangsdruckwalzenpaar jeweils eine obere Druckwalze und eine elektromotorisch angetriebene Unterwalze aufweisen und die Walzen auf der Vorderseite einer Grundplatte angeordnet sind, während ihre Achsen durch die Grundplatte hindurchgeführt sind und die Antriebsmittel für die Unterwalzen zumindest teilweise auf der Rückseite der Grundplatte angeordnet sind.

Ein solches Streckwerk ist bereits aus der WO 2010/028513 A1 bekannt. Es dient dazu, aus einem Vorgarn einen verzogenen Faserverband herzustellen und diesen den Nadeln der Strickmaschine direkt zuzuführen. Bei diesen kombinierten Spinn-Strickmaschinen wird daher auf die Herstellung eines herkömmlichen, verdrillten Garns verzichtet. Die aus dem verzogenen Faserverband mit im Wesentlichen parallel ausgerichteten Fasern hergestellten Gestrickstücke weisen zudem eine weichere Oberfläche auf als aus einem verdrillten Garn hergestellte Gestrickstücke.

Die Streckwerke dieser Spinn-Strickmaschinen sind wie die Streckwerke von Spinnmaschinen Faserflug ausgesetzt, der zu Verschmutzungen und Betriebsstörungen führen kann. Insbesondere können sich Fasern oder Abrieb im Spalt zwischen den fliegend an der Grundplatte gelagerten Walzen und der Grundplatte ansammeln und zu Störungen des Betriebs des Streckwerks führen. Bei dem bekannten Streckwerk wird daher die Rückseite der Grundplatte mit einem Gehäuse luftdicht abgedeckt und dort Druckluft eingeführt, die durch Bohrungen in der Grundplatte zum Spalt zwischen den Unterwalzen und der Vorderseite der Grundplatte geleitet wird. Die Druckluft ist damit in der Lage, die sich im Spalt befindlichen Fasern auszublasen, sodass sich diese nicht festsetzen können. Die abgeblasenen Fasern können sich anschließend jedoch an anderen Maschinenteilen festsetzen.

Die EP 0 532 457 A1 beschreibt ein Streckwerk für Spinnmaschinen, bei dem die Walzenpaare an einem geschlossenen Antriebsgehäuse fliegend gelagert sind. Die Streckwerkswalzen sind von einem auf der Zufuhrseite des Vorgarns offenen Gehäuse abgedeckt. In das Antriebsgehäuse wird Druckluft eingeleitet, das durch für die Lagerung der Walzenwellen im Antriebsgehäuse vorgesehene Durchbrüche zu den Streckwerkwalzen im offenen Gehäuse strömen kann. Außerhalb des offenen Gehäuses ist eine Absaugung angeordnet, die über eine Schlauchverbindung mit dem offenen Gehäuse verbunden ist. Diese Absaugung ist jedoch in ihrer Wirkung stark eingeschränkt, da die Schlauchverbindung an einer von den Streckwerkwalzen weit entfernten Stelle in das offene Gehäuse mündet. Außerdem ist die Bauweise dieses Streckwerks sehr groß, sodass dieses Streckwerk nicht bei Spinn-Strick-Maschinen eingesetzt werden kann. CH-A-700380 zeigt eine Vorrichtung nach dem Oberbegriff des Anspruchs 1. Die Aufgabe der vorliegenden Erfindung besteht darin, ein Streckwerk für Spinn-Strickmaschinen bereit zu stellen, das durch Faserflug und Abrieb auftretende Probleme weitgehend vermeidet.

Die Aufgabe wird gelöst durch ein Streckwerk für eine Strickmaschine zur Herstellung eines Faserverbandes aus einem Vorgarn mit den Merkmalen des Anspruchs 1. Die Unteransprüche geben vorteilhafte Weiterbildungen an.

Das erfindungsgemäße Streckwerk verzichtet auf ein die Streckwerkwalzen zumindest teilweise abdeckendes Gehäuse und setzt stattdessen eine Absaugung gezielt nahe am Entstehungsort für den Faserflug, im Bereich der beiden dem Streckwerksausgang am nächsten liegenden Oberwalzen ein. Die Absaugung erstreckt sich dabei über beide Walzen. Eine der Oberwalzen ist eine Riemchenwalze. Somit dient die Absaugung auch der Reinigung der Riemchen. Auch von außerhalb eindringendem Staub kann mit der Absaugung zuverlässig aus dem Streckwerk entfernt werden. Durch den Verzicht auf die Gehäusekapselung der Streckwerkwalzen sind diese auch stets für Wartungsarbeiten und zur Kontrolle des Verziehens des Faserverbandes frei zugänglich. Der benötigte Einbauraum für das Streckwerk ist gering, sodass dieses problemlos für Spinn-Strick-Maschinen eingesetzt werden kann.

Die Wirkungsweise der Absaugung kann weiter optimiert werden, indem die Absaugung zumindest die Ausgangsoberwalze an ihrem freien Ende zumindest teilweise überdeckt. Das Absaugen wird dadurch noch stärker auf die Walzen konzentriert. Außerdem verhindert die teilweise seitliche Abdeckung der Oberwalze ein Entweichen loser Fasern und Flusen zur Seite hin.

Auch beim erfindungsgemäßen Streckwerk kann die Rückseite der Grundplatte zumindest teilweise durch einen Gehäusedeckel luftdicht abgedeckt sein, der mit mindestens einer Zuführöffnung für Druckluft versehen ist, und die Grundplatte Durchgangsöffnungen für die Druckluft aufweisen. Damit kann Luft von der Streckwerkrückseite her und durch die Öffnungen in der Grundplatte hindurch zu den Streckwerkwalzen geleitet werden und dort ein Festsetzen von Abrieb, Flusen oder Staub im Zusammenwirken mit der Absaugung zuverlässig verhindern.

Dabei ist es von besonderem Vorteil, wenn die Durchgangsöffnungen in der Grundplatte von Achslöchern für die Achsen der Oberwalzen gebildet sind, durch die die Oberwalzenachsen mit Spiel hindurchgeführt sind. Auf diese Weise gelangt die Druckluft direkt in den schmalen Spalt zwischen den Walzenkörpern der Oberwalzen und der Grundplatte und von oben her auch in den entsprechenden Spalt zwischen den Unterwalzenkörpern und der Grundplatte und kann diese Spalte daher zuverlässig von Ansammlungen von Fasern oder Staub freihalten.

Dem Ausgangswalzenpaar kann mindestens eine Düse zur Aufnahme des verstreckten Faserverbandes nachgeordnet sein, mit der dem Faserverband ein Drall versetzt werden kann. Bei dieser Ausgestaltung des Streckwerks ist es vorteilhaft, wenn die Absaugung bei einem Verstopfen der mindestens einen Düse den Faserverband absaugt. Der Faserverband kann sich dadurch nicht im Streckwerk stauen und zu Verunreinigungen oder gar Beschädigungen des Streckwerks führen.

Im Folgenden wird ein bevorzugtes Ausführungsbeispiel eines erfindungsgemäßen Streckwerks mit Bezug auf die Zeichnung näher beschrieben.

Im Einzelnen zeigen:
- Fig. 1: eine Ansicht der Vorderseite des Streckwerks;
- Fig. 2: eine vergrößerte Detailansicht des Streckwerks aus Fig. 1;
- Fig. 3: eine Schnittdarstellung der Streckwerkwalzen und der Absaugung des Streckwerks aus Fig. 1;
- Fig. 4: eine perspektivische Ansicht des Streckwerks aus Fig. 1;
- Fig. 5: eine Detaildarstellung der Unterwalzen und der Oberwalzenachsen des Streckwerks aus Fig. 1;
- Fig. 6: eine vergrößerte Detaildarstellung einer Oberwalzenachse aus Fig. 5.

Das Streckwerk 10 aus Fig. 1 weist eine Grundplatte 11 auf, an deren Vorderseite 11.1 ein Eingangsdruckwalzenpaar 12, 13, ein Riemchenwalzenpaar 14, 15 sowie ein Ausgangswalzenpaar 16, 17 fliegend angeordnet sind. Zwischen den Walzenpaaren 12, 13, 14, 15 und 16, 17, bei welchen jeweils die Unterwalze motorisch angetrieben ist, wird ein hier nicht näher dargestelltes Vorgarn aufgrund der unterschiedlichen Geschwindigkeiten der
Walzenpaare 12, 13, 14, 15, 16, 17 zu einem Faserverband verzogen. Am Ausgang des Ausgangswalzenpaares 16,17 ist eine Düse 18 mit einem Transportrohr 19 angeordnet, die den Faserverband zu einer hier ebenfalls nicht gezeigten Strickmaschine, vorzugsweise einer Rundstrickmaschine weiterleiten. Weiter ist an der Vorderseite 11.1 der Grundplatte 11 eine Absaugung 20 angeordnet, die sich über die Oberwalzen 17 und 15 des Ausgangswalzenpaares 16, 17 und des ausgangsseitigen Riemchenwalzenpaares 14, 15 erstreckt. Sie ist damit in der Lage, Flusen, Staub und Abrieb, die beim Verziehen des Vorgarns entstehen, am Entstehungsort abzusaugen, sodass sich diese Partikel nicht an einer anderen Stelle im Streckwerk absetzen können.

Insbesondere aus der vergrößerten Detailansicht in Fig. 2 ist zu erkennen, dass die Absaugung 20 die Ausgangsoberwalze 17 auch seitlich übergreift, sodass auch seitlich austretende Fasern oder Flusen sicher erfasst werden können.

Aus dem Schnittbild in Fig. 3 ist ersichtlich, dass die Absaugung 20 zudem derart angeordnet ist, dass bei einer Verstopfung der Düse 18 der produzierte Faserstrang von der Absaugung 20 zuverlässig abgesaugt werden kann. Ein unterer Teil 20.1 der Absaugung 20 grenzt dazu unmittelbar an die Düse 18 an.

Fig. 4 zeigt die Rückseite der Grundplatte 11, die vollständig von einem Gehäusedeckel 21 abgedeckt ist. Im Gehäusedeckel 21 ist eine Zufuhröffnung 22 für Druckluft angeordnet.

Wie die Fig. 5 und 6 verdeutlichen, strömt diese Druckluft von der Rückseite der Grundplatte 11 zu deren Vorderseite 11.1 durch Durchgangsöffnungen 23, 24 und 25 für Achsen 26, 27, 28 für die Oberwalzen 13, 15, 17 (siehe Fig. 1).

Fig. 6 verdeutlicht in der vergrößerten Darstellung die kreisförmige Durchgangsöffnung 23 für die Achse 26 der Ausgangsoberwalze 17. Die Achse 26 ist wie die anderen Achsen 24 und 25 auch mit Spiel durch die zugehörige Durchgangsöffnung 23 hindurchgeführt, damit die Oberwalzen 13, 15, 17 durch eine hier nicht näher dargestellte Spanneinrichtung beaufschlagt und gegen die Unterwalzen 12, 14, 16 bewegt werden können.

## Patentansprüche

1. Streckwerk (10) für eine Strickmaschine zur Herstellung eines Faserverbandes aus einem Vorgarn mit über ein Riemchenwalzenpaar (14, 15) geführten Doppelriemchen und einem Ausgangsdruckwalzenpaar (16,17), wobei das Riemchenwalzenpaar (14, 15) und das Ausgangsdruckwalzenpaar (16, 17) jeweils eine obere Druckwalze (15, 17) und eine elektromotorisch angetriebene Unterwalze (14, 16) aufweisen und die Walzen (12 - 17) auf der Vorderseite (11.1) einer Grundplatte (11) angeordnet sind, während ihre Achsen (26, 27, 28) durch die Grundplatte (11) hindurchgeführt sind, und die Antriebsmittel für die Unterwalzen (12, 14, 16) zumindest teilweise auf der Rückseite der Grundplatte (11) angeordnet sind, **dadurch gekennzeichnet, dass** die Streckwerkswalzen (12 - 17) nicht durch ein Gehäuse gekapselt sind und dass an der Oberwalze (17) des Ausgangsdruckwalzenpaares (16, 17) und der Oberwalze (15) des Riemchenwalzenpaares (14, 15) eine sich über beide Oberwalzen (15, 17) erstreckende Absaugung (20) angeordnet ist.

2. Streckwerk nach Anspruch 1, **dadurch gekennzeichnet, dass** es ein Eingangsdruckwalzenpaar (12, 13) aufweist.

3. Streckwerk nach Anspruch 1 oder 2, **dadurch gekennzeichnet, dass** die Absaugung (20) zumindest die Ausgangsoberwalze (17) an ihrem freien Ende zumindest teilweise überdeckt.

4. Streckwerk nach einem der Ansprüche 1 bis 3, **dadurch gekennzeichnet, dass** die Rückseite der Grundplatte (11) zumindest teilweise durch einen Gehäusedeckel (21) luftdicht abgedeckt ist, der mit mindestens einer Zuführöffnung (22) für Druckluft versehen ist, und dass die Grundplatte (11) Durchgangsöffnungen (23, 24, 25) für die Druckluft aufweist.

5. Streckwerk nach Anspruch 4, **dadurch gekennzeichnet, dass** die Durchgangsöffnungen (23, 24, 25) von Achslöchern für die Achsen (26, 27, 28) der Oberwalzen (13, 15, 17) gebildet sind, durch die die Oberwalzenachsen (26, 27, 28) mit Spiel hindurchgeführt sind.

6. Streckwerk nach einem der vorhergehenden Ansprüche, **dadurch gekennzeichnet, dass** dem Ausgangswalzenpaar (16, 17) nachgeordnet mindestens eine Düse (18) zur Aufnahme des verstreckten Faserverbandes angeordnet ist.

7. Streckwerk nach Anspruch 6, **dadurch gekennzeichnet, dass** die Absaugung (20) bei einem Verstopfen der mindestens einen Düse (18) den Faserverband absaugt.

## Claims

1. Drawing equipment (10) for a knitting machine for the production of a fibre web made of a roving, having double belts, which are guided over a pair of belt rollers (14, 15), and a pair of output pressure rollers (16, 17), the pair of belt rollers (14, 15) and the pair of output pressure rollers (16, 17) having respectively an upper pressure roller (15, 17) and a lower roller (14, 16) which is driven by an electric motor, and the rollers (12 - 17) being disposed on the front-side (11.1) of a base plate (11), whilst the axles (26, 27, 28) thereof are guided through the base plate (11), and the drive means for the lower rollers (12, 14, 16) being disposed at least partially on the rear-side of the base plate (11), **characterised in that** the drawing equipment rollers (12 - 17) are not enclosed by a housing, and **in that** a suction unit (20), which extends over both upper rollers (15, 17), is disposed on the upper roller (17) of the pair of output pressure rollers (16, 17) and on the upper roller (15) of the pair of belt rollers (14, 15).

2. Drawing equipment according to claim 1, **characterised in that** it has a pair of input pressure rollers (12, 13).

3. Drawing equipment according to claim 1 or 2, **characterised in that** the suction unit (20) partially covers at least the output upper roller (17) at the free end thereof.

4. Drawing equipment according to one of the claims 1 to 3, **characterised in that** the rear-side of the base plate (11) is covered, in an air-impermeable manner, at least partially by a housing cover (21), which is provided with at least one supply opening (22) for compressed air, and **in that** the base plate (11) has through-openings (23, 24, 25) for the compressed air.

5. Drawing equipment according to claim 4, **characterised in that** the through-openings (23, 24, 25) are formed by axle holes for the axles (26, 27, 28) of the upper rollers (13, 15, 17), through which the upper roller axles (26, 27, 28) are guided with clearance.

6. Drawing equipment according to one of the preceding claims, **characterised in that**, disposed subsequent to the pair of output rollers (16, 17), there is at least one nozzle (18) for receiving the drawn fibre web.

7. Drawing equipment according to claim 6, **characterised in that** the suction unit (20) suctions off the fibre web in the case of an obstruction of the at least one nozzle (18).

## Revendications

1. Banc d'étirage (10) dévolu à une machine à tricoter en vue de produire un composite fibreux à partir d'une mèche, comprenant une petite courroie double guidée par l'intermédiaire d'une paire de rouleaux (14, 15) à petite courroie, et une paire de rouleaux presseurs de sortie (16, 17), sachant que la paire de rouleaux (14, 15) à petite courroie, et la paire de rouleaux presseurs de sortie (16, 17), sont respectivement pourvues d'un rouleau presseur supérieur (15, 17) et d'un rouleau inférieur (14, 16) à entraînement électromotorisé, et que les rouleaux (12-17) sont placés sur la face antérieure (11.1) d'une platine de base (11), cependant que leurs axes (26, 27, 28) traversent ladite platine de base (11), et que les moyens d'entraînement dédiés aux rouleaux inférieurs (12, 14, 16) sont placés, au moins en partie, sur la face postérieure de ladite platine de base (11), **caractérisé par le fait que** les rouleaux (12-17) dudit banc d'étirage ne sont pas renfermés par un boîtier ; et **par le fait qu'**une aspiration (20), implantée au niveau du rouleau supérieur (17) de la paire de rouleaux presseurs de sortie (16, 17) et du rouleau supérieur (15) de la paire de rouleaux (14, 15) à petite courroie, s'étend au-dessus desdits deux rouleaux (15, 17).

2. Banc d'étirage selon la revendication 1, **caractérisé par le fait qu'**il comporte une paire de rouleaux presseurs d'entrée (12, 13).

3. Banc d'étirage selon la revendication 1 ou 2, **caractérisé par le fait que** l'aspiration ou le moyen d'aspiration (20) coiffe au moins le rouleau supérieur de sortie (17), au moins en partie, au niveau de son extrémité libre.

4. Banc d'étirage selon l'une des revendications 1 à 3, **caractérisé par le fait que** la face postérieure de la platine de base (11) est recouverte au moins en partie, avec étanchéité à l'air, par un couvercle (21) de boîtier qui est percé d'au moins un orifice (22) d'amenée d'air comprimé ; et **par le fait que** ladite platine de base (11) présente des orifices (23, 24, 25) de passage de l'air comprimé.

5. Banc d'étirage selon la revendication 4, **caractérisé par le fait que** les orifices de passage (23, 24, 25) sont formés par des trous destinés aux axes (26, 27, 28) des rouleaux supérieurs (13, 15, 17) et traversés, avec jeu, par lesdits axes (26, 27, 28) desdits rouleaux supérieurs.

6. Banc d'étirage selon l'une des revendications précédentes, **caractérisé par le fait qu'**au moins une buse (18), réalisée pour recevoir le composite fibreux étiré, est installée en aval de la paire de rouleaux de sortie (16, 17).

7. Banc d'étirage selon la revendication 6, **caractérisé par le fait que** l'aspiration (20) ou le moyen d'aspiration (20) aspire le composite fibreux en cas de colmatage d'au moins une buse (18).
